# EUROPÄISCHE PATENTSCHRIFT

(11) **EP 1 306 825 B1**
(45) Veröffentlichungstag und Bekanntmachung des Hinweises auf die Patenterteilung: **14.03.2007**
(21) Anmeldenummer: 02021522.4
(22) Anmeldetag: 26.09.2002
(51) Int. Cl.: G09F 3/02

(54) **Ausweis zur Kontrolle und/oder zur Zugangsberechtigung von Personen**
Identification card for controlling and/or authorizing access to people
Carte d'identification pour le contrôle et/ou l'authorisation d'accès des personnes

(30) Priorität: 26.10.2001 DE 10153004
(43) Veröffentlichungstag der Anmeldung: 02.05.2003
(73) Patentinhaber: Avery Dennison Rinke GmbH, 45549 Sprockhövel (DE)
(72) Erfinder: Tischer, Heinz, Dr., 44799 Bochum (DE)
(74) Vertreter: Mentzel, Norbert

(56) Entgegenhaltungen:
- EP-A- 0 692 774
- EP-A- 0 919 650
- DE-A- 3 627 315
- DE-A- 3 644 786
- US-A- 6 068 895
- US-A- 6 123 117
- PATENT ABSTRACTS OF JAPAN vol. 1997, no. 04, 30. April 1997 (1997-04-30) & JP 08 328474 A (NAKAI HIDEAKI), 13. Dezember 1996 (1996-12-13)

## Beschreibung

Die Erfindung richtet sich auf einen Ausweis der im Oberbegriff des Anspruches 1 angegebenen Art. Es ist von großem Sicherheitsinteresse, einen Zugang in bestimmte Bereiche des öffentlichen oder privaten Lebens nur bestimmten Personen zu gestatten. Dazu verwendet man Ausweise, welche die berechtigte Person in mindestens zweifacher Hinsicht kennzeichnen. Man verwendet zum einen Abbildungen auf dem Ausweis, welche das Gesicht der berechtigten Person eindeutig erkennen lassen. Weiterhin werden auf dem Ausweis auch alle wesentlichen personenbezogenen Daten angegeben. Die Daten umfassen in der Regel alphanumerische Angaben, die ohne weiteres visuell ablesbar sind. Sehr vorteilhaft werden aber an den Ausweisen diese Daten oder weitere Daten mit maschinenlesbaren Codes wiedergegeben. Damit der Ausweis gut erkennbar ist, wird er sichtbar an dem textilen Kleidungsstück der Person befestigt, nämlich bevorzugt im Brustbereich.

Der bekannte Ausweis besteht aus einer Plakette, welche außer einem darin integrierten Foto der berechtigten Person auch noch ihre personenbezogenen Daten enthält. Dieser bekannte Ausweis wurde entweder als Anhänger oder als Brosche am Kleidungsstück der berechtigten Person befestigt. Die auf dem Ausweis befindlichen Daten konnten auch maschinenlesbare Codes umfassen. Die maschinelle Ablesung erfolgte nicht nur zur Identifizierung der betreffenden Person, sondern konnte fallweise, wie ein "Schlüssel", die Zugangsberechtigung der betreffenden Person in bestimmte geschützte Bereiche ermöglichen.

Bei dem bekannten Ausweis besteht die Gefahr der Manipulation. Unberechtigte Personen können mit mehr oder weniger großem Aufwand das Foto des Ausweises verändern oder austauschen. Dann konnte der auf dem Träger aufgebrachte Code auch unberechtigten Personen Zugang verschaffen. Dieser Code konnte verfälscht werden. Der bekannte Ausweis dieser Art ist ein störendes Objekt am Kleidungsstück, das sich beim Tragen des Kleidungsstücks unangenehm bemerkbar macht. Die Befestigungen des bekannten Ausweises bedingen eine lösbare Verbindung zwischen Kleidungsstück und Ausweis, weshalb Letzterer bei Gebrauch verloren oder durch Diebstahl entwendet werden kann.

Bekannt ist es, in ein gewebtes Etikettband mittels eines Codeschussfadens ein Codemuster in Form von Streifen definierter Breite und mit bestimmtem Streifenabstand einzuweben (EP 0 919 650 A1). Um das Etikettband fälschungssicher zu machen, wurde der Codeschussfaden über die ganze Bandbreite ins Grundgewebe des Etikettbandes eingewebt und dabei aus einem Material gebildet, das bei sichtbarem Licht identisch mit den Grundschussfäden ist. Erst bei Betrachtung im Licht einer außerhalb des sichtbaren Bereiches liegenden Strahlung wurde das Codemuster sichtbar.

Bei modernen webtechnischen Maschinen ist es bekannt, Fotografien von Gegenständen oder Personen webtechnisch so umzusetzen, dass man mittels sogenannter Jacquard-Webstühle ein gewebtes Bild dieses Fotos erzeugen konnte. Eine Codierung war dabei nicht vorgesehen.

Der Erfindung liegt die Aufgabe zugrunde, einen bequemen Ausweis der im Oberbegriff des Anspruches 1 genannten Art zu entwickeln, der sich durch eine höhere Sicherheit auszeichnet. Dies wird erfindungsgemäß durch die im Anspruch 1 angeführten Maßnahmen erreicht, denen folgende besondere Bedeutung zukommt.

Das die zu kennzeichnende Person wiedergebende Webbild hat zugleich eine Codefunktion. Das Webbild wird aufgrund moderner Webtechnik zwar auch aus einem Foto der betreffenden Person erzeugt, aber dieses Foto wird dabei computergesteuert in eine bestimmte Webtechnik transponiert. Diese Webtechnik sorgt dafür, dass auf der Schauseite des Webprodukts ein bestimmter, spezifischer Fadenaufbau erscheint, der ohne weiteres maschinenablesbar ist. Dadurch steckt im Webbild zugleich eine Codefunktion, welche für den Betrachter des Webbildes nicht erkennbar ist. Dadurch wird die Fälschungssicherheit des erfindungsgemäßen Ausweises wesentlich erhöht. Bei der webtechnischen Herstellung des Ausweises besteht ein feststehender Zusammenhang zwischen der Abbildung der Person einerseits und den diese Person kennzeichnenden Daten andererseits. So entsteht unter Einschluss der personenbezogenen Daten ein einheitliches Webprodukt, das als Ausweis fungiert.

Im Grunde genommen kann das gesamte Webbild als "Code" dienen, wo sämtliche Bindungspunkte zur Codefunktion beitragen. Man kann natürlich auch bestimmte Bereiche des Webbilds nur zur Bestimmung des Codes heranziehen. Der Austausch von Webbildern in dem der Erfindung zugrundeliegenden einheitlichen Webprodukt ist an sich sehr schwierig und daher bereits fälschungssicher. Die erwähnte Codefunktion des Webbilds erhöht aber die Sicherheit noch um ein Vielfaches. Selbst wenn der Austausch eines Webbildes gelänge, so ist mit Sicherheit die Codefunktion dieser beiden Webbilder unterschiedlich und daher maschinell beim Ablesen sofort erkennbar. Die Praxis zeigt, dass selbst Webbilder der gleichen Person unter gleichen Bedingungen, zu bindungstechnisch wenigstens bereichsweise oder punktuell unterschiedlichen Bindungen führen, was bei der maschinellen Ablesung sofort auffällt. Dies liegt daran, dass zwei in zeitlichem Abstand von derselben Person gemachte Fotos nie identisch sind, was natürlich erst recht für Fotos einer unberechtigten Person gilt.

Die Fälschungssicherheit lässt sich weiter erhöhen, wenn man die vorgegebene Codefunktion im Webbild einerseits mit dem Inhalt des Webcodes andererseits verknüpft. Werden die Codeinformationen dieser beiden Elemente, nämlich gemeinsam abgelesen, so wird nur bei übereinstimmender Verknüpfung dieser beiden Codes der Ausweis als Zugangsberechtigung erfolgreich sein. Stellt die Ableseeinheit diese Übereinstimmung der Codes nicht fest, so wird die Zugangsberechtigung verwährt.

Weitere Maßnahmen und Vorteile der Erfindung sind aus den Unteransprüchen, der nachfolgenden Beschreibung und den Zeichnungen zu ersehen. In den Zeichnungen ist die Erfindung, teils schematisch, in einem Ausführungsbeispiel dargestellt. Es zeigen:
- Fig. 1: die Vorderansicht einer berechtigten Person, die an ihrer Kleidung das erfindungsgemäße Webprodukt trägt,
- Fig. 2,: in Vergrößerung, den mit II gekennzeichneten Bereich aus Fig. 1,
- Fig. 3,: schematisch, in starker Vergrößerung, einen Abschnitt aus dem Webbild von Fig. 2 und
- Fig. 4,: in schematischer Draufsicht, die Verwendung dieses Webprodukts an einer Kontrollstation.

Der erfindungsgemäße Ausweis besteht aus einem besonderen Webprodukt 20 und wird, wie Fig. 1 veranschaulicht, von einer berechtigten Person 10 gut sichtbar an einem Kleidungsstück 11 befestigt. Wie aus Fig. 2 zu ersehen ist, umfasst das Webprodukt 20 ein Grundgewebe 23, welches mittels eines Nähfadens 12 am Kleidungsstück 11 befestigt wird. Es kann sich dabei um Befestigungsmittel handeln, die bei einem Versuch, es vom Webprodukt zu lösen, zerstört werden. Die Benutzung eines Sicherheitsfadens ist zweckdienlich, der z.B. seinerseits eine Codierung aufweisen kann. Es sind auch andere Befestigungsmöglichkeiten, wie z.B. Kleben oder Anstecken anwendbar.

Das Webprodukt 20 umfasst zwei im gleichen Webprozess erzeugte Webabschnitte 21, 22. Der erste Webabschnitt 21 umfasst ein spezifisches Webbild 24, welches die zu kennzeichnende Person zunächst visuell wiedergibt. Dies geschieht, wie Fig. 3 in starker Vergrößerung verdeutlicht, durch Bindungspunkte zwischen den das Webprodukt erzeugenden Kettfäden und Schussfäden, die in verschiedenen Materialien und/oder Farben vorliegen können. Es entstehen schauseitig Abbindepunkte 25.1 bis 25.6 in verschiedenen Farben, was durch unterschiedliche Schraffur bzw. fehlende Schraffur in Fig. 3 verdeutlicht ist. Im vorliegenden Fall wird das Webbild aus sechs Farben eines Figur-Schusses gebildet. Der Fadenaufbau an den diversen Stellen des Webbildes erfüllt über die gegebene Lage der Abbindungspunkte 25.1 bis 25.6 eine erste Codefunktion 13, die bei einer Kontrolle durch ein erstes Lesegerät 14 maschinell ermittelt wird. Das Decodier-Ergebnis wird einem Auswerter 15 zugeführt.

Das Webprodukt 20 umfasst im zweiten Webabschnitt 22 sowohl einen visuell ablesbaren Webtext 26 als auch einen maschinell ablesbaren Webcode 27, welche die zugehörigen personenbezogenen Daten des Berechtigten 10 wiedergibt. Der Webcode 27 kann bedarfsweise auch als visuell ablesbare Zahl 28 mit eingewebt sein und weitere beliebige Daten enthalten.

Auch dieser zweite Webabschnitt 22 wird bei Gebrauch, wie aus Fig. 4 hervorgeht, von einem weiteren Lesegerät 16 ermittelt und das Ergebnis dem Auswerter 15 zugeführt. Wie Fig. 4 verdeutlicht, sind beide Geräte 14, 16 zunächst an einem Komparator 17 des Auswerters 15 angeschlossen, welcher die Aussagen der beiden Webabschnitte 21 einerseits und 22 andererseits miteinander vergleicht. Es ist im Auswerter eine spezifische Verknüpfung dieser beiden Codes 13, 27 gespeichert. Stellt der Komparator 17 die Übereinstimmung bzw. die eingespeicherte definierte Zuordnung fest, so gibt er sie an die Arbeitseinheit 18 weiter, von wo aus die Ergebnisse in einem Monitor 19 kundbar gemacht oder in einer Alarmanlage 29 od. dgl. ausgewertet werden.

Ergänzend oder anstelle der Codefunktion des gesamten Webbildes könnten auch einige in Fig. 2 mit 31 bis 34 gekennzeichnete Bindungspunkte oder Bindungsbereiche des Webbilds 24 einen eigenen Codeinhalt 30 aufweisen, der maschinell ablesbar ist. Dieser Codeinhalt 30 kann wiederum durch Zuordnung mit dem Webcode 27 verknüpft werden. Wenn es sich dabei um einen Codeinhalt beschränkteren Umfangs handelt, können beide Codes 27, 30 sogar identisch sein.

Der Webcode 27 ist im Ausführungsbeispiel als farblich bzw. bindungsmäßig unterschiedliche Ausführung gegenüber dem Grundgewebe 23 des Webprodukts 20 ausgebildet. Man kann aber die Webtechnik für den Webcode 27 auch mit Fäden ausführen, die Bestandteil der Grundbindung sind und daher weder farblich noch bindungsmäßig nach außen erkennbar sind. Solche Sonderfäden werden erst unter besonderen Lichtverhältnissen erkennbar, z.B. durch Verwendung von UV-Licht, welches diese Fäden zur Fluoreszenz anregt. Auf dieser Weise ist es für Außenstehende nicht erkennbar, was der Webcode besagt bzw. ob überhaupt ein solcher auf dem Webprodukt 20 vorgesehen ist.

Zur weiteren Sicherheit des Webprodukts 20 könnte man den Webcode 27 auch mit einem besonderen Codefaden webtechnisch erzeugen. Schließlich könnte man auch elektronische Datenträger mit dem Webprodukt 20 verbinden, die bereits aus einer Entfernung ablesbar sind. Dazu eigenen sich z.B. sogenannte Transponder. In diesem Fall empfiehlt es sich, dass Webprodukt wenigstens bereichsweise als Doppelgewebe auszubilden, wodurch eine Tasche entsteht. Ein solcher Datenträger kann dann in der Tasche angeordnet werden.

Anstelle einer Webtechnik könnte das textile Produkt auch durch einen Wirkprozess erzeugt sein. Für diese Alternative gelten die genannten Vorteile und Wirkungen in analoger Weise.

### Bezugszeichenliste :

- 10: berechtigte Person, Berechtigter
- 11: Kleidungsstück
- 12: Nähfaden
- 13: Codefunktion
- 14: Lesegerät für 21
- 15: Auswerter
- 16: Lesegerät für 22
- 17: Computer
- 18: Arbeitseinheit
- 19: Monitor
- 20: Webprodukt
- 21: erster Webabschnitt von 20
- 22: zweiter Webabschnitt von 20
- 23: Grundgewebe von 20
- 24: Webbild in 21
- 25.1: Bindungspunkt erster Farbe
- 25.2: Bindungspunkt zweiter Farbe
- 25.3: Bindungspunkt dritter Farbe
- 25.4: Bindungspunkt vierter Farbe
- 25.5: Bindungspunkt fünfter Farbe
- 25.6: Bindungspunkt sechster Farbe
- 26: Webtext in 22
- 27: Webcode in 22
- 28: gewebte Zahlwiedergabe von 27 in 22
- 29: Alarmanlage
- 30: Codeinhalt von 31 bis 34
- 31: erste Code-Bindungsstelle von 24
- 32: zweite Code-Bindungsstelle von 24
- 33: dritte Code-Bindungsstelle von 24
- 34: vierte Code-Bindungsstelle von 24

## Patentansprüche

1. Ausweis zur Kontrolle und/oder zur Zugangsberechtigung von Personen,
umfassend sowohl eine Abbildung der Person (10) als auch der personenbezogenen Daten,
in Form von visuell ablesbaren alphanumerischen Angaben und/oder von maschinenlesbaren Codes,
**dadurch gekennzeichnet,**
**dass** der Ausweis ein einheitliches Webprodukt (20) aus mindestens zwei Webabschnitten (21, 22) ist,
nämlich einem ersten Abschnitt (21) mit einem spezifischen Webbild (24), welches die zu kennzeichnende Person (10) zwar zunächst visuell wiedergibt,
dessen schauseitiger Fadenaufbau aber zugleich eine Codefunktion (13) hat, die bedarfsweise auch maschinenablesbar (14) ist,
und einem zweiten Abschnitt (22) mit einem Webtext (26) und/oder Webcode (27) umfassend Daten, welche personenbezogen sind und/oder welche den Gültigkeitsbereich des Ausweises bestimmen.

2. Ausweis nach Anspruch 1, **dadurch gekennzeichnet, dass** der erste Webabschnitt (20) mehrere farblich und/oder stofflich unterschiedliche Kett- und/oder Schussfäden aufweist,
von denen - in Abhängigkeit von der den Webprozess bestimmenden individuellen Bindungspatrone - an jedem Bildpunkt (25.1 bis 25.6) ein bestimmter Faden oder mehrere definierte Fäden schauseitig erscheinen und dort ein mehrfarbiges, unverwechselbares Webbild (24) erzeugen,
und dass diese individuelle Bindungspatrone zugleich die Codefunktion (13) beinhaltet und ihr Webergebnis im Webprodukt (20) maschinell ablesbar ist.

3. Ausweis nach einem der Ansprüche 1 oder 2, **dadurch gekennzeichnet, dass** die vorgegebene Codefunktion (13) im Webbild (24) einerseits mit dem Inhalt des Webcodes (27) andererseits verknüpft ist
und dass beide Codeinformationen (13, 27) gemeinsam ablesbar (14, 16) und nur bei übereinstimmender (17) Verknüpfung erfolgreich sind.

4. Ausweis nach Anspruch 1, 2 oder 3, **dadurch gekennzeichnet, dass** mindestens einige Bindungsstellen (31 bis 34) im Webbild (24) einen eigenen Codeinhalt (30) aufweisen, der maschinell ablesbar (14) ist.

5. Ausweis nach Anspruch 4, **dadurch gekennzeichnet, dass** der Codeinhalt (30) im Webbild (24) identisch mit dem Inhalt des Webcodes (27) ist.

6. Ausweis nach einem der Ansprüche 1 bis 5, **dadurch gekennzeichnet, dass** der Webcode (27) ein Barcode ist.

7. Ausweis nach einem der Ansprüche 1 bis 6, **dadurch gekennzeichnet, dass** der Webcode (27) Bestandteil der Grundbindung (21) des Webprodukts (20) ist und unter normalen Lichtverhältnissen weder farblich noch bindungsmäßig visuell erkennbar ist,
dass aber der Webcode (27) unter besonderen Lichtverhältnissen wenigstens maschinell ablesbar (16) ist.

8. Ausweis nach Anspruch 7, **dadurch gekennzeichnet, dass** die besonderen Lichtverhältnisse aus Fluoreszenzlicht bestehen.

9. Ausweis nach einem der Ansprüche 1 bis 8, **dadurch gekennzeichnet, dass** der Webcode (27) mittels eines besonderen Codefadens webtechnisch in das Webprodukt eingearbeitet ist.

10. Ausweis nach einem der Ansprüche 1 bis 9, **dadurch gekennzeichnet, dass** ein fernablesbarer elektronischer Datenträger in das Webprodukt (20) integriert ist.

11. Ausweis nach Anspruch 10, **dadurch gekennzeichnet, dass** das Webprodukt (20) wenigstens bereichsweise als Doppelgewebe ausgebildet ist und eine Tasche aufweist
und dass der elektronische Datenträger in der Tasche angeordnet ist.

12. Ausweis nach einem der Ansprüche 1 bis 10, **dadurch gekennzeichnet, dass** das Webprodukt (20) mittels Befestigungsmitteln an einem textilen Gegenstand befestigt ist.

13. Ausweis nach Anspruch 12, **dadurch gekennzeichnet, dass** der textile Gegenstand aus einem Kleidungsstück (10) besteht, in welches das Webprodukt (20) integriert ist.

14. Ausweis nach Anspruch 13, **dadurch gekennzeichnet, dass** die Befestigungsmittel und/oder das Webprodukt (20) beim Lösen des Webprodukts vom Kleidungsstück (11) zerstört werden.

15. Ausweis nach einem oder mehreren der Ansprüche 1 bis 14, **dadurch gekennzeichnet, dass** das Webprodukt (20) bzw. dessen Befestigungsmittel (12) einen Sicherheitsfaden aufweisen.

16. Ausweis nach einem der Ansprüche 12 bis 15, **dadurch gekennzeichnet, dass** das Webprodukt (20) durch Nähfäden (12) mit dem Kleidungsstück (11) der zugangsberechtigten Person (10) verbunden ist.

17. Ausweis nach einem der Ansprüche 1 bis 16, **dadurch gekennzeichnet, dass** der Ausweis durch einen auch Maschenbildungen umfassenden Wirkprozess erzeugt wird, der anstelle des Webvorgangs tritt und ein einheitliches Maschenprodukt anstelle des Webprodukts erzeugt.

## Claims

1. Identification card for controlling the access or authorization of people,
including both an image of the person (10) and also the person-related data,
in the form of visually-readable alphanumeric details and/or of machine-readable codes,
**characterized in that**
the identification card is a uniform woven product (20) consisting of at least two woven sections (21, 22),
namely a first section (21) with a specific woven picture (24), that in fact visually describes the person (10) to be identified,
with the weave construction on the visible side of said section (21) also having a code function (13) at the same time that is also machine-readable (14) as required,
and a second section (22) with data that includes a woven text (26) and/or woven code (27) that is person-related and/or specifies the area of validity of the identification card.

2. Identity card according to Claim 1, **characterized in that** the first woven section (20) as several warp and weft yarns of different colors and/or materials,
of which, depending on the individual weave design determining the weaving process, a specific yarn or several defined yarns appear on the visible side at each weave pattern point (25.1 to 25.6) and there creates, or create, a multicolored, unmistakable weave pattern (24),
and that this individual weave design also contains the code function (13) and with the weave result of said weave design being machine-readable in the woven product (20).

3. Identification card according to one of Claims 1 or 2, **characterized in that** the predetermined code function (13) is on one hand linked into the weave pattern (24) and on the other hand linked into the content of the weave code (27)
and that both items of code information (13, 27) are jointly readable (14, 16) and successful only in the event of matching (17) linkage.

4. Identification card according to Claim 1, 2 or 3, **characterized in that** at least some weave pattern points (31 to 34) in the weave pattern (24) have an own code content (30) that is machine readable (14).

5. Identification card according to Claim 4, **characterized in that** the code content (30) in the weave pattern (24) is identical to the content of the weave code (27).

6. Identification card according to one of Claims 1 to 5, **characterized in that** the weave code (27) is a barcode.

7. Identification card according to one of Claims 1 to 6, **characterized in that** the weave code (27) is part of the basic weave (21) of the woven product (20) and cannot be detected visually either by color or by the weave under normal lighting conditions,
but that the weave code (27) is at least machine readable (16) under special lighting conditions.

8. Identification card according to Claim 7, **characterized in that** the special lighting conditions consist of fluorescent light.

9. Identification card according to one of claims 1 to 8, **characterized in that** the weave code (27) is technically woven into the woven product by means of a special code yarn.

10. Identification card according to one of Claims 1 to 9, **characterized in that** a remote-readable electronic data carrier is integrated into the woven product (20).

11. Identification card according to Claim 10, **characterized in that** the woven product (20) is of double weave design at least in part and has a pocket
and that the electronic data carrier is arranged in the pocket.

12. Identification card according to one of Claims 1 to 10, **characterized in that** the woven product (20) is attached to a textile object by attaching means.

13. Identification card according to Claim 12, **characterized in that** the textile object consists of an article of clothing (10) into which the woven product (20) is integrated.

14. Identification card according to Claim 13, **characterized in that** the attaching means and/or the woven product (20) is/are destroyed on separation of the woven product from the article of clothing (11).

15. Identification card according to one or more of Claims 1 to 14, **characterized in that** the woven product (20) or the attaching means (12) of same has a safety yarn.

16. Identification card according to one of Claims 12 to 15, **characterized in that** the woven product (20) is joined to the article of clothing (11) of the access-authorized person (10) by sewing yarn (12).

17. Identification card according to one of Claims 1 to 16, **characterized in that** the identification card is produced by a knitting process that includes knitting stitches that replace the weaving process and produce a uniform knitted product instead of the woven product.

## Revendications

1. Carte d'identification pour le contrôle et/ou l'autorisation d'accès des personnes,
comprenant aussi bien une image de la personne (10) qu'une image des données se référant à cette personne,
sous forme d'indications alphanumériques lisibles visuellement et/ou de codes lisibles en machine,
**caractérisée en ce que**
la carte d'identification est un produit textile (20) uniforme composé d'au moins deux sections textiles (21, 22),
à savoir une première section (21) comportant une image textile spécifique (24), qui dans un premier temps certes restitue visuellement la personne (10) à identifier,
mais dont la structure filaire côté visible remplit en même temps une fonction de code (13) lisible également en machine (14) si nécessaire,
et une deuxième section (22) contenant un texte textile (26) et/ou un code textile (27) comprenant des donnés référées à la personne et/ou déterminant le domaine de validité de la carte d'identification.

2. Carte d'identification selon la revendication 1, **caractérisée en ce que** la première section textile (20) comprend plusieurs fils de chaîne et/ou fils de trame différents par la teinte et/ou le matériau
dont apparai(ssen)t, à chaque point d'image (25.1 à 25.6), sur le côté visible, un fil précis ou plusieurs fils définis - en fonction de la cartouche d'armure individuelle déterminant le processus de tissage - et génère(nt) en cet endroit une image tissée multicolore (24) impossible à confondre,
et **en ce que** cette cartouche d'armure personnalisée contient simultanément la fonction code (13) et **en ce que** son résultat de tissage dans le produit textile (20) est lisible en machine.

3. Carte d'identification selon l'une des revendications 1 ou 2, **caractérisée en ce que** d'une part la fonction de code (13) prescrite dans l'image tissée (24) est associée avec la contenu du code textile (27) d'autre part
et **en ce que** les deux informations de code (13, 27) sont lisibles ensemble (14, 16) et que la carte n'est acceptée que si l'association concorde (17).

4. Carte d'identification selon les revendications 1, 2 ou 3, **caractérisée en ce qu'**au moins quelques zones d'armure (31 à 34) dans l'image tissée (24) présentent leur propre contenu codé (30) lisible en machine (14).

5. Carte d'identification selon la revendication 4, **caractérisée en ce que** le contenu du code (30) dans l'image tissée (24) est identique avec le contenu du code textile (27).

6. Carte d'identification selon l'une des revendications 1 à 5, **caractérisée en ce que** le code textile (27) est un code barres.

7. Carte d'identification selon l'une des revendications 1 à 6, **caractérisée en ce que** le code textile (27) fait partie intégrante de l'armure de base (21) du produit textile (20) et que, dans des conditions d'éclairage normales, ce code n'est pas reconnaissable visuellement, tant du point de vue des teintes que de celui de l'armure,
le code textile (27) étant cependant au moins lisible par machine (16) dans des conditions d'éclairage particulières.

8. Carte d'identification selon la revendication 7, **caractérisée en ce que** les conditions d'éclairage particulières consistent en de la lumière fluorescente.

9. Carte d'identification selon les revendications 1 à 8, **caractérisée en ce que** le code textile (27) a été incorporé via un fil de code spécial et une technique de tissage dans le produit textile.

10. Carte d'identification selon l'une des revendications 1 à 9, **caractérisée en ce qu'**un support électronique de données lisible à distance a été intégré dans le produit textile (20).

11. Carte d'identification selon la revendication 10, **caractérisée en ce que** le produit textile (20) est configuré au moins localement sous forme de textile double et présente une poche
et **en ce que** le support électronique de données est situé dans la poche.

12. Carte d'identification selon l'une des revendications 1 à 10, **caractérisée en ce que** le produit textile (20) est fixé par des moyens de fixation contre un objet textile.

13. Carte d'identification selon la revendication 12, **caractérisée en ce que** l'objet textile consiste en un vêtement (10) dans lequel le produit textile (20) est intégré.

14. Carte d'identification selon la revendication 13, **caractérisée en ce que** les moyens de fixation et/ou le produit textile (20) sont détruits lors de toute tentative visant à détacher le produit textile du vêtement (11).

15. Carte d'identification selon l'une ou plusieurs des revendications 1 à 14, **caractérisée en ce que** le produit textile (20) et/ou son moyen de fixation (12) présentent un fil de sécurité.

16. Carte d'identification selon la revendication 12 à 15, **caractérisée en ce que** le produit textile (20) est relié par des fils de couture (12) au vêtement (11) de la personne (10) détenant l'autorisation d'accès.

17. Carte d'identification selon l'une des revendications 1 à 16, **caractérisée en ce que** la carte d'identification est confectionnée par un process de tricotage incluant aussi la formation de mailles, ledit process se substituant à la séquence de tissage et donnant un produit uniformément à mailles à la place d'un produit textile.
